# EUROPÄISCHE PATENTSCHRIFT

(11) **EP 1 931 859 B1**
(45) Veröffentlichungstag und Bekanntmachung des Hinweises auf die Patenterteilung: **07.11.2012**
(21) Anmeldenummer: 06793334.1
(22) Anmeldetag: 07.09.2006
(51) Int. Cl.: F01D 9/04, F01D 25/24

(54) **LEITSCHAUFEL-ANORDNUNG EINER STRÖMUNGSMASCHINE**
GUIDE BLADE ARRANGEMENT OF A NON-POSITIVE-DISPLACEMENT MACHINE
SYSTEME D'AUBES DIRECTRICES D'UNE TURBOMACHINE

(30) Priorität: 06.10.2005 CH 16142005
(43) Veröffentlichungstag der Anmeldung: 18.06.2008
(73) Patentinhaber: Alstom Technology Ltd, 5400 Baden (CH)
(72) Erfinder: KHANIN, Alexander, Anatolievich, Moskau, 121601 (RU); STRELKOV, Iouri, Alexandrovich, Moskau, 125047 (RU); VORONTSOV, Sergey, Aleksandrovich, Moskau, 129164 (RU)
(86) Internationale Anmeldenummer: PCT/EP2006/066140
(87) Internationale Veröffentlichungsnummer: WO 2007/039396

(56) Entgegenhaltungen:
- EP-A- 0 943 785
- EP-A- 1 149 662
- EP-A- 1 541 804
- DE-C- 928 746
- US-A- 2 982 519

## Beschreibung

### Technisches Gebiet

Die vorliegende Erfindung betrifft eine Leitschaufel-Anordnung einer Strömungsmaschine, insbesondere einer Gasturbine.

### Stand der Technik

Eine typische Leitschaufelanordnung umfasst zumindest einen Leitschaufelträger, der an einem Gehäuse einer Turbomaschine befestigt ist. Eine derartige Leitschaufelanordnung umfasst außerdem mehrere Leitschaufeln, die am Leitschaufelträger befestigt und in Umfangsrichtung nebeneinander angeordnet sind. Üblicherweise weist jede Leitschaufel eine Plattform auf, die zumindest zwei Riegelabschnitte aufweist, die umfangsmäßig voneinander beabstandet sind. Jeder Riegelabschnitt weist eine Zunge auf, die in Umfangsrichtung von der Plattform absteht und sich in axialer Richtung erstreckt. Der Leitschaufelträger weist zumindest zwei Tragabschnitte auf, die in Umfangsrichtung voneinander beabstandet sind. Jeder Tragabschnitt weist eine Nut auf, die in Umfangsrichtung offen ist und sich in axialer Richtung erstreckt. Die Zungen der Riegelabschnitte und die Nuten der Tragabschnitte sind so ausgestaltet, dass sie eine axial steckbare und radial formschlüssige Befestigung zwischen dem Leitschaufelträger und der jeweiligen Leitschaufel bereitstellen. Eine Leitschaufelanordnung dieser Art gibt die Möglichkeit, einzelne Leitschaufeln ohne Zerlegung des ganzen Leitschaufelträgers zu montieren und zu demontieren.

Aufgrund der hohen Temperaturen und Kräfte und aufgrund von Verunreinigungen, die während des Betriebs der Turbomaschine auftreten, wird die steckbare Befestigung zwischen dem Leitschaufelträger und den Leitschaufeln schwergängig oder blockiert. Um die Leitschaufeln, z.B. für Wartungszwecke, zu entfernen, müssen große Axialkräfte in die jeweilige Leitschaufel eingeleitet werden. Falls ein Auseinanderbauen des gesamten Leitschaufelträgers vermieden werden soll, müssen die erforderlichen Kräfte in das Strömungsprofil der Leitschaufel eingeleitet werden. Ziehen oder Drücken der Leitschaufel an ihrem Strömungsprofil erhöht die Gefahr einer Beschädigung einer thermischen Schutzschicht des Strömungsprofils oder die Gefahr einer Verformung des Strömungsprofils.

Eine Leitschaufel-Anordnung gemäß dem Stand der Technik ist aus dem Dokument EP0943785 bekannt.

### Darstellung der Erfindung

Es ist eine Aufgabe der vorliegenden Erfindung, eine verbesserte Leitschaufelanordnung bereitzustellen, welche die Demontage einzelner Leitschaufeln vereinfacht. Dieses Problem ist durch den unabhängigen Anspruch gelöst. Bevorzugte Ausführungsformen sind in den abhängigen Ansprüchen gezeigt.

Die Erfindung beruht auf dem allgemeinen Gedanken, zumindest eine der Leitschaufeln mit einer Abzugseinrichtung zu versehen, die zum Einleiten axial orientierter Abzugskräfte in die jeweilige Leitschaufel ausgestaltet ist. Mittels einer derartigen Abzugseinrichtung ist es möglich, axial orientierte Kräfte außerhalb des Strömungsprofils in die Leitschaufel einzuleiten. Folglich können Verformungen des Strömungsprofils und Beschädigungen der thermischen Schutzschicht vermieden werden.

Zu diesem Zweck umfasst die Abzugseinrichtung zumindest eine sich axial erstreckende Abzugsdurchgangsöffnung, die mit einem Innengewinde versehen ist. Zusätzlich ist der Leitschaufelträger mit einer Widerlagerzone ausgestattet, die besagter Abzugsdurchgangsöffnung axial gegenüber liegt. Um eine Leitschaufel vom Leitschaufelträger abzuziehen, wird ein Abzugswerkzeug, das mit einem Außengewinde versehen ist, in die Abzugsdurchgangsöffnung eingesetzt und in das Innengewinde eingeschraubt. Durch Einschrauben kommt das Abzugswerkzeug in Kontakt mit der Widerlagerzone. Weiteres Einschrauben des Abzugswerkzeugs in die Abzugsdurchgangsöffnung leitet axiale Druckkräfte in die Leitschaufel ein. Da das Abzugswerkzeug mit dem Innengewinde der Abzugsdurchgangsöffnung zusammenwirkt, wird als Reaktion auf das gegen den Leitschaufelträger pressende Abzugswerkzeug eine axial orientierte Zugkraft in die Leitschaufel eingeleitet. Die Abzugseinrichtung ermöglicht mittels dem besagten Abzugswerkzeug das Abziehen der Leitschaufel mit sehr hohen Abzugskräften. Vorzugsweise ist die Abzugseinrichtung zum Einleiten der Abzugskräfte im Bereich der Befestigung zwischen dem Leitschaufelträger und der jeweilige Leitschaufel angeordnet und/oder ausgebildet. Vorzugsweise ist die Abzugseinrichtung zum Einleiten der Abzugskräfte parallel und vorzugsweise koaxial zur Steckrichtung besagter Befestigung angeordnet und/oder ausgebildet.

Entsprechend einer bevorzugten Ausführungsform sind die Abzugsdurchgangsöffnung und das Innengewinde an einem Abzugsstift ausgebildet, der bezüglich der jeweiligen Leitschaufel und bezüglich des Leitschaufelträgers ein separates Bauteil ist. Da die Leitschaufel und der Abzugsstift verschiedene Bauteile sind, kann der Werkstoff des Abzugsstifts entsprechend den Anforderungen für das Einleiten hoher Zugkräfte in die Leitschaufel ausgewählt werden.

Andere Aufgaben und viele der begleitenden Vorteile der vorliegenden Erfindung werden leichter wahrgenommen und werden besser verstanden durch Bezugnahme auf die nachfolgende detaillierte Beschreibung, sofern diese in Verbindung mit den beigefügten Zeichnungen berücksichtigt wird.

### Kurze Beschreibung der Zeichnungen

Bevorzugte Ausführungsformen der Erfindung werden in den Zeichnungen dargestellt und werden in der folgenden Beschreibung näher erläutert. Auf Merkmal, die im wesentlichen oder funktionell gleich oder ähnlich sind, wird mit dem (den) gleichen Bezugszeichen Bezug genommen.
- Fig. 1: zeigt einen vereinfachten, schematischen Axialschnitt einer Leitschaufelanordnung entsprechend einer Ausführungsform der Erfindung,
- Fig. 2: zeigt eine Detailansicht gemäß Pfeil II in Fig. 1,
- Fig. 3: zeigt einen Schnitt eines Details der Leitschaufelanordnung gemäß Schnittlinien III in Fig. 1,
- Fig. 4: zeigt den Schnitt aus Fig. 3 beim Demontieren der Leitschaufel,
- Fig. 5a-c: zeigen verschiedene Ansichten und einen Schnitt eines Abzugsstifts,
- Fig. 6: zeigt eine Explosionsdarstellung der Leitschaufelanordnung gemäß Fig. 1.

### Wege zur Ausführung der Erfindung

Entsprechend Fig. 1 weist eine Leitschaufel-Anordnung 1 nach einer Ausführungsform der Erfindung zumindest einen Leitschaufelträger 2 und mehrere Leitschaufeln 3 auf. Die Leitschaufel-Anordnung 1 ist Teil einer Strömungsmaschine 4. Besagte Strömungsmaschine 4 ist insbesondere eine Gasturbine. Grundsätzlich kann die Strömungsmaschine auch eine Dampfturbine oder ein Kompressor sein. Die Leitschaufel-Anordnung 1 weist die Leitschaufeln 3 einer Leitschaufelreihe der Strömungsmaschine 4 auf. Üblicherweise ist die Strömungsmaschine 4 mit mehreren Leitschaufelreihen ausgestattet. Grundsätzlich kann jede dieser Leitschaufelreihen die erfindungsgemäße Leitschaufel-Anordnung 1 aufweisen.

Der Leitschaufelträger 2 ist an einem Gehäuse 5 der Strömungsmaschine 4 befestigt. Die Leitschaufeln 3 sind am Leitschaufelträger 2 befestigt. Um die Leitschaufelreihe auszubilden, sind die Leitschaufeln 3 in Umfangsrichtung nebeneinander angeordnet.

Im gezeigten bevorzugten Ausführungsbeispiel weist jede Leitschaufel 3 eine Plattform 6 und ein Strömungsprofil 7 auf, das radial und nach innen von der Plattform 6 absteht. Die Plattform 6 weist einen ersten Riegelabschnitt 8, der auf der linken Seite von Fig. 1 dargestellt ist, und einen zweiten Riegelabschnitt 9 auf, der auf der rechten Seite von Fig. 1 dargestellt ist. Die Riegelabschnitte 8, 9 sind mit einem axialen Abstand zueinander angeordnet. Beispielsweise ist der erste Riegelabschnitt 8 im Bereich einer Abströmseite 10 des Profils 7 angeordnet, während der zweite Riegelabschnitt 9 im Bereich einer Anströmseite 11 des Profils 7 angeordnet ist.

Komplementär zu den Riegelabschnitten 8, 9 weist der Leitschaufelträger 2 einen ersten Tragabschnitt 12 und einen zweiten Tragabschnitt 13 auf. Die beiden Tragabschnitte 12, 13 sind ebenfalls zueinander axial beabstandet. Jeder Riegelabschnitt 8, 9 und der zugehörige Tragabschnitt 12, 13 sind so ausgestaltet, dass sie eine axial steckbare und radial formschlüssige Befestigung zwischen dem Leitschaufelträger 2 und der jeweiligen Leitschaufel 3 bereitstellen. Mit anderen Worten, die zusammenwirkenden Riegelabschnitte 8, 9 und Tragabschnitte 12, 13 eröffnen eine axiale Einsteck- oder Drückbewegung zum Montieren und eine axiale Aussteck- oder Zieh-Bewegung zum Demontieren der jeweiligen Leitschaufel 3. Im montierten Zustand begründen die zusammenwirkenden Riegelabschnitte 8, 9 und Tragabschnitte 12, 13 eine radiale Fixierung mit Formschluss zwischen dem Leitschaufelträger 2 und der jeweiligen Leitschaufel 3.

Zusätzlich weist die Leitschaufel-Anordnung 1 gemäß dieser Ausführungsform zumindest ein Sicherungselement 14 auf, das am Leitschaufelträger 2 befestigt ist. Besagtes Sicherungselement 14 ist so ausgestaltet, dass es eine axiale Fixierung wenigstens einer der Leitschaufeln 3 bereitstellt. Die Leitschaufel 3 ist in ihrem montierten Zustand mittels des besagten Sicherungselements 14 axial fixiert oder gesichert.

Vorzugsweise erstrecken sich die Tragabschnitte 12, 13 und die Riegelabschnitte 8, 9 in Umfangsrichtung. Während der Montage ist grundsätzlich jede Leitschaufel 3 in Umfangsrichtung verstellbar. Eine solche Verstellung kann vorteilhaft sein, um Spiel zwischen benachbarten Leitschaufeln 3 zu eliminieren oder zu reduzieren. Entsprechend der bevorzugten Ausführungsform sind der erste Riegelabschnitt 8 und der zweite Riegelabschnitt 9 mit radialem Abstand zueinander angeordnet. Dieses Merkmal führt zu einer axial kompakten Struktur der Leitschaufel-Anordnung 1. Dieses Merkmal reduziert außerdem Herstellungskosten. Selbstverständlich können auch der erste Tragabschnitt 12 und der zweite Tragabschnitt 13 zueinander radial beabstandet sein.

Der erste Tragabschnitt 12 weist vorzugsweise einen Innenkragen 15 auf, der radial nach innen vom Leitschaufelträger 2 absteht und sich in Umfangsrichtung erstreckt. Besagter Innenkragen 15 ist mit einer Innenzunge 16 ausgestattet, die sich axial und umfangsmäßig erstreckt. Komplementär dazu weist der erste Riegelabschnitt 8 eine Innennut 17 auf. Besagte Innennut 17 ist axial offen und erstreckt sich umfangsmäßig. Besagte Innenzunge 16 und besagte Innennut 17 sind so ausgestaltet, dass sie eine erste Nut-Feder-Verbindung 18 zwischen dem Leitschaufelträger 2 und der jeweiligen Leitschaufel 3 bereitstellen. Im montierten Zustand ragt die Innenzunge 16 axial in die Innennut 17 hinein und greift radial an der Plattform 6 an.

Der zweite Riegelabschnitt 9 weist einen Außenkragen 19 auf, der radial nach außen von der Plattform 6 absteht und sich in Umfangsrichtung erstreckt. Besagter Außenkragen 19 ist mit einer Außenzunge 20 ausgestattet, die sich in axialer Richtung und in Umfangsrichtung erstreckt. Dementsprechend ist der zweite Tragabschnitt 13 mit einer Außennut 21 ausgestattet, die axial offen ist und sich umfangsmäßig erstreckt. Besagte Außenzunge 20 und besagte Außennut 21 sind so ausgestaltet, dass sie eine zweite Nut-Feder-Verbindung 22 zwischen dem Leitschaufelträger 2 und der jeweiligen Leitschaufel 3 bereitstellen. Im montierten Zustand erstreckt sich die Außenzunge 20 in die Außennut 21 hinein und greift radial am Leitschaufelträger 2 an.

Wie oben erwähnt, ist die Leitschaufel 3 während der Montage in Umfangsrichtung verstellbar. Um eine eingestellte Position zwischen dem Leitschaufelträger 2 und der jeweiligen Leitschaufel 3 umfangsmäßig zu fixieren, ist ein Riegelstift 23 vorgesehen. Besagter Riegelstift 23 dringt in eine Vertiefung 24 ein, die im Außenkragen 19 ausgespart ist. Besagter Riegelstift 23 ist in eine komplementäre Stiftaufnahme 25 eingesetzt, die im Leitschaufelträger 2 vorgesehen ist.

Dementsprechend ist der Riegelstift 23 bezüglich der Leitschaufel 3 und des Leitschaufelträgers 2 ein separates Bauteil.

Entsprechend Fig. 1 weist die Plattform 6 vorzugsweise einen Hohlraum 27 auf, der zum Leitschaufelträger 2 hin offen ist. Besagter Hohlraum 27 ist radial innen durch eine Basis 28 der Plattform 6 begrenzt. Das Strömungsprofil 7 steht von besagter Basis 28 radial nach innen ab. Der Hohlraum 27 ist axial und umfangsmäßig durch Wände 29 begrenzt. Besagte Wände 29 stehen von der Basis 28 radial nach außen ab. Der Hohlraum 27 bildet eine Kühlgasverteilungskammer aus. Beispielsweise enthält das Strömungsprofil 7 einen Kühlgaspfad 30, der durch die Basis 28 mit dem Hohlraum 27 fluidisch verbunden ist.

Der Leitschaufelträger 2 ist mit einem gemeinsamen Sammelkanal 31 ausgestattet. Besagter gemeinsamer Sammelkanal 31 erstreckt sich umfangsmäßig und erstreckt sich vorzugsweise entlang des gesamten Leitschaufelträgers 2. Das Gehäuse 5 ist mit wenigstens einem Kühlgasversorgungskanal 32 ausgestattet, der mit einer nicht gezeigten Kühlgasversorgungseinrichtung fluidisch verbunden ist. Besagter Kühlgasversorgungskanal 32 ist außerdem mit dem gemeinsamen Sammelkanal 31 fluidisch verbunden und versorgt folglich den gemeinsamen Sammelkanal 31 mit Kühlgas. Die Kühlgasströmung ist mittels eines Pfeils 33 symbolisiert. Der Leitschaufelträger 2 ist zusätzlich mit mehreren Verbindungsöffnungen 34 ausgestattet. Jede Verbindungsöffnung 34 verbindet fluidisch den gemeinsamen Sammelkanal 31 mit einem der Hohlräume 27. Dementsprechend werden die Hohlräume 27 der Leitschaufeln 3 vom gemeinsamen Sammelkanal 31 über die jeweilige Verbindungsöffnung 34 mit Kühlgas versorgt. Im Hohlraum 27 kann eine Prallplatte 26 angeordnet sein.

Die Verwendung eines gemeinsamen Sammelkanals 31 zur Versorgung mehrerer oder aller Leitschaufeln 3 mit Kühlgas, das vorzugsweise Luft oder Dampf ist, hat den Vorteil, dass die Kühlgasversorgung der jeweiligen Leitschaufel 3 aufgrund etwa gleicher Kühlgaspfadkonfigurationen zwischen dem gemeinsamen Sammelkanal 31 und den Hohlräumen 27 der jeweiligen Leitschaufeln 3 mit dem gleichen Druck bereitgestellt werden kann. Zusätzlich kann der wenigstens eine Kühlgasversorgungskanal 32 innerhalb des Gehäuses 5 unabhängig von der Position der jeweiligen Leitschaufel 3 angeordnet werden. Auch kann die Anzahl der Kühlgasversorgungskanäle 32 kleiner sein als die Anzahl der mit Kühlgas zu versorgenden Leitschaufeln 3. Die Flexibilität für die Auslegung des Gehäuses 5 ist erhöht, wodurch die Herstellungskosten für das Gehäuse 5 reduziert sind.

Eine der Wände 29, welche den Hohlraum 27 im Bereich der Abströmseite 10 des Strömungsprofils 7 axial begrenzt, ist mit dem ersten Riegelabschnitt 8 versehen. Die andere Wand 29, welche den Hohlraum 27 im Bereich der Anströmseite 11 des Strömungsprofils 7 axial begrenzt, ist mit dem zweiten Riegelabschnitt 9 ausgestattet. Dementsprechend erstreckt sich der Hohlraum 27 axial von der Abströmseite 10 bis zur Anströmseite 11. In Umfangsrichtung erstreckt sich besagter Hohlraum 27 über die gesamte Umfangserstreckung der Basis 28.

Zumindest die dargestellte Leitschaufel 3 der Leitschaufel-Anordnung 1 ist mit einer Abzugseinrichtung 35 ausgestattet. Vorzugsweise ist jede Leitschaufel 3 der Leitschaufel-Anordnung 1 mit einer derartigen Abzugseinrichtung 35 ausgestattet. Mit Hilfe besagter Abzugseinrichtung 35 wird die Demontage oder das Abziehen der Leitschaufel 3 vom Leitschaufelträger 2 vereinfacht. Die Abzugseinrichtung 35 ermöglicht es dem Techniker, sehr hohe axiale Zug- oder Abzugskräfte auf die Leitschaufel 3 aufzubringen, ohne die Gefahr einer Verformung des Strömungsprofils 7 oder der Beschädigung einer thermischen Schutzschicht des Strömungsprofils 7.

In der bevorzugten Ausführungsform, die in den Figuren dargestellt ist, umfasst die Abzugseinrichtung 35 den Riegelstift 23, die Aussparung 24 und die Stiftaufnahme 25. Folglich wird der Riegelstift 23 im Folgenden auch als Abzugsstift 23 bezeichnet. Die Abzugseinrichtung 35 umfasst zumindest eine Abzugsdurchgangsöffnung 36. Diese Abzugsdurchgangsöffnung 36 erstreckt sich in der axialen Richtung und erstreckt sich folglich parallel zur Montage- oder Steck-Richtung der Leitschaufel 3. Besagte Durchgangsöffnung 36 ist mit einem Innengewinde 37 versehen, das die gesamte Durchgangsöffnung 36 oder - wie im Beispiel - nur einen Abschnitt der Durchgangsöffnung 36 bedeckt.

Die Abzugseinrichtung 35 umfasst außerdem für jede Abzugsdurchgangsöffnung 36 eine Widerlagerzone 38, welche der Abzugsdurchgangsöffnung 36 axial gegenüberliegt und welche am Leitschaufelträger 2 ausgebildet ist.

In der bevorzugten Ausführungsform ist die Abzugsdurchgangsöffnung 36 entsprechend dem dargestellten Beispiel im Abzugsstift 23 ausgebildet, und die Widerlagerzone 38 ist an einem axialen Ende oder Grund der Stiftaufnahme 25 ausgebildet.

Entsprechend den Fig. 3 und 4 ist die Abzugseinrichtung 35 zum Demontieren der Leitschaufel 3 vom Leitschaufelträger 2 zum Zusammenwirken mit einem Abzugswerkzeug 39 ausgebildet. Besagtes Abzugswerkzeug 39 ist mit einem Außengewinde 40 versehen, das komplementär zum Innengewinde 37 der Abzugsdurchgangsöffnung 36 ist. Folglich passt das Abzugswerkzeug 39 in die Durchgangsöffnung 36. Das Abzugswerkzeug 39 ist außerdem mit einem Antriebsabschnitt 41 versehen, der zum Einleiten von Drehmoment in das Abzugswerkzeug 39 ausgestaltet ist. Beispielsweise ist das Abzugswerkzeug 39 eine Spezialschraube, die einen Kopf mit einem Sechskant aufweist.

Wenn die Leitschaufel 3 demontiert werden muss, wird das Abzugswerkzeug 39 in die Abzugsdurchgangsöffnung 36 eingesetzt oder eingeschraubt, bis ein vorausgehendes Ende 42 des Abzugswerkzeugs 39 mit der Widerlagerzone 38 in Kontakt kommt. Weiteres Einführen oder Einschrauben des Abzugswerkzeugs 39 in die Abzugsdurchgangsöffnung 36 führt zu axialem Druck zwischen dem Abzugswerkzeug 39 und der Widerlagerzone 38. Das Abzugswerkzeug 39 ist über sein Außengewinde 40 und über das Innengewinde 37 an dem die Durchgangsöffnung 36 enthaltendem Körper abgestützt. Im Beispiel ist das Abzugswerkzeug 39 am Abzugsstift 23 abgestützt, der an der Leitschaufel 3 anliegt, nämlich an einer Abstützkontur 43 der Leitschaufel 3, die der Widerlagerzone 38 gegenüber liegt. Folglich ist das Abzugswerkzeug 39 indirekt an der Leitschaufel 3 abgestützt, nämlich über den Abzugsstift 23.

Die Aktion zum Einleiten hoher Axialkräfte in den Leitschaufelträger 2 mittels des Abzugswerkzeugs 39 führt zu der Reaktion korrespondierender hoher Abzugs- oder Zieh-Kräfte, die in die Leitschaufel 3 eingeleitet sind. Üblicherweise sind die Ziehkräfte, die mit Hilfe der Abzugseinrichtung 35 mittels dem Abzugswerkzeug 39 eingeleitet werden, groß genug, um die Leitschaufel 3 zu demontieren. Da die Abzugseinrichtung 35 außerhalb des Strömungsprofils 7, nämlich im Bereich der Befestigung zwischen der Leitschaufel 3 und dem Leitschaufelträger 2 angeordnet ist, können die Abzugskräfte keinen nachteiligen Effekt auf das Strömungsprofil 7 oder auf eine thermische Schutzschicht des Strömungsprofils 7 haben.

Um eine Drehbewegung des Abzugsstifts 23 beim Einschrauben des Abzugswerkzeugs 39 in die Durchgangsöffnung 36 zu vermeiden, ist der Abzugsstift 23 drehfest an der Leitschaufel 3 angebracht. Zu diesem Zweck ist der Abzugsstift 23 entsprechend den Fig. 5a bis 5c mit zwei Außenflächen 53 versehen, die an zwei diametral gegenüberliegenden Seiten des Abzugsstifts 23 angeordnet sind. Die zwei Außenflächen 23 sind eben und erstrecken sich parallel zueinander. Eingesetzt in die Vertiefung 24 liegen die beiden Außenflächen 53 an zwei gegenüberliegenden Wänden der Vertiefung 24 an.

Um hohe Abzugskräfte vom Abzugswerkzeug 39 auf die Leitschaufel 3 übertragen zu können, ist der Abzugsstift 23 mit wenigstens einer Stufe 54 versehen, die an der Abstützkontur 43 der Leitschaufel 3 anliegt. Im gezeigten Beispiel ist der Abzugsstift 23 mit zwei Stufen 54 ausgestattet.

Im bevorzugten Ausführungsbeispiel, das in den Figuren dargestellt ist, umfasst die Abzugseinrichtung 35 den Abzugsstift 23, der auch als Riegelstift 23 zum umfangsmäßigen sichern der Leitschaufel 3 am Leitschaufelträger 2 dient. Folglich ist der Riegelstift 23 oder Abzugsstift 23 multifunktionell und die Abzugseinrichtung 35 kann in der Leitschaufel-Anordnung 1, abgesehen vom Abzugswerkzeug 39, ohne zusätzliches Bauteil realisiert werden.

Alternativ ist es ebenso möglich, die Abzugseinrichtung 35 ohne den Abzugsstift 23 zu realisieren, indem die Leitschaufel 3 direkt mit der Abzugsdurchgangsöffnung 36 versehen wird.

Entsprechend Fig. 6 kann jede einzelne Leitschaufel 3 unabhängig von anderen Leitschaufeln 3 montiert und demontiert werden. Insbesondere muss der Leitschaufelträger 2 für die Montage und Demontage der Leitschaufeln 3 nicht demontiert werden.

Vor der Montage der Leitschaufel 3 am Leitschaufelträger 2 wird der Riegelstift oder Abzugsstift 23 durch Einsetzen in die Stiftaufnahme 35 montiert. Danach wird die jeweilige Leitschaufel 3 entsprechend einem Pfeil 44 axial bewegt. In einer Endphase dieser Axialbewegung werden durch axiales Einstecken der Zungen 16, 20 in die jeweiligen Nuten 17, 21 die beiden Nut-Feder-Verbindungen 18, 22 hergestellt. Nach diesem Einsteckvorgang ist die jeweilige Leitschaufel 3 mittels des durch die Nut-Feder-Verbindungen 18, 22 bereitgestellten Formschlusses radial am Leitschaufelträger 2 befestigt.

Nach dem Montieren der Leitschaufel 3 wird das Sicherungselement 14 am Leitschaufelträger 2 montiert. Vorzugsweise sind das Sicherungselement 14 und der Leitschaufelträger 2 mit zwei Nut-Feder-Verbindungen 45 ausgestattet, die den Nut-Feder-Verbindungen 18, 22 zwischen der Leitschaufel 3 und dem Leitschaufelträger 2 ähneln. Das Sicherungselement 14 ist am Leitschaufelträger 2 mittels wenigstens einem Riegelbolzen 46 in Verbindung mit wenigstens einem Einlasssegment 47 befestigt. Besagtes Einlasssegment 47 ist mit einer Außenstufe 48 ausgestattet. Die Plattform 6 ist mit einer Innenstufe 49 versehen, die bezüglich der Montagerichtung 44 am hinteren Ende der Plattform 6 angeordnet ist. Besagte Montagerichtung 44 ist parallel zur Strömungsrichtung orientiert. Im montierten Zustand entsprechend Fig. 1 steht die Außenstufe 48 des Einlasssegments 47 mit der Innenstufe 49 der Leitschaufel 3 in Eingriff. Folglich wird das Einlasssegment 47 von der Leitschaufel 3 getragen. Das Einlasssegment 47 kann zusätzlich durch weitere, nicht gezeigte Befestigungsmittel am Leitschaufel 2 befestigt sein.

Der Riegelbolzen 46 durchdringt das Sicherungselement 14 innerhalb einer Durchgangsöffnung 50 und ragt in Sackloch 51 hinein, das am Leitschaufelträger 2 ausgebildet ist. Im montierten Zustand ist besagter Riegelbolzen 46 radial innen durch das Einlasssegment 47 getragen. Radial außen ist der Riegelbolzen 46 mittels einer Druckfeder 52 durch den Leitschaufelträger 2 getragen. Der Riegelbolzen 46 sichert die axiale Position des Sicherungselements 14 und die Abstützung zwischen den beiden Stufen 48 und 49.

### Bezugszeichenliste

- 1: Leitschaufel-Anordnung
- 2: Leitschaufelträger
- 3: Leitschaufel
- 4: Strömungsmaschine
- 5: Gehäuse
- 6: Plattform
- 7: Strömungsprofil
- 8: erster Riegelabschnitt
- 9: zweiter Riegelabschnitt
- 10: Abströmseite von 7
- 11: Anströmseite von 7
- 12: erster Tragabschnitt
- 13: zweiter Tragabschnitt
- 14: Sicherungselement
- 15: Innenkragen
- 16: Innenzunge
- 17: Innennut
- 18: erste Nut-Feder-Verbindung
- 19: Außenkragen
- 20: Außenzunge
- 21: Außennut
- 22: zweite Nut-Feder-Verbindung
- 23: Riegelstift/Abzugsstift
- 24: Vertiefung
- 25: Stiftaufnahme
- 26: Prallplatte
- 27: Hohlraum
- 28: Basis
- 29: Wand
- 30: Kühlgaspfad
- 31: gemeinsamer Sammelkanal
- 32: Kühlgasversorgungskanal
- 33: Kühlgasströmung
- 34: Verbindungsöffnung
- 35: Abzugseinrichtung
- 36: Abzugsdurchgangsöffnung
- 37: Innengewinde
- 38: Widerlagerzone
- 39: Abzugswerkzeug
- 40: Außengewinde
- 41: Antriebsabschnitt
- 42: vorausgehendes Ende
- 43: Stützkontur
- 44: Montagerichtung
- 45: Nut-Feder-Verbindung
- 46: Riegelbolzen
- 47: Einlasssegment
- 48: Außenstufe
- 49: Innenstufe
- 50: Durchgangsöffnung
- 51: Sackloch
- 52: Druckfeder
- 53: Außenfläche von 23
- 54: Stufe von 23

## Patentansprüche

1. Leitschaufel-Anordnung einer Strömungsmaschine (4), insbesondere einer Gasturbine, umfassend:
- zumindest einen Leitschaufelträger (2), der an einem Gehäuse (5) einer Strömungsmaschine (4) befestigbar ist,
- mehrere Leitschaufeln (3), die am Leitschaufelträger (2) befestigt sind und in Umfangsrichtung nebeneinander angeordnet sind,
- wobei die Befestigung zwischen dem Leitschaufelträger (2) und der jeweiligen Leitschaufel (3) zum axialen Stecken ausgestaltet ist, **dadurch gekennzeichnet**
**dass** zumindest eine der Leitschaufeln (3) mit einer Abzugseinrichtung (35) versehen ist, die zumindest eine sich axial erstreckende Abzugsdurchgangsöffnung (36) aufweist,
wobei die jeweilige Abzugsdurchgangsöffnung (36) mit einem Innengewinde (37) versehen ist,
wobei der Leitschaufelträger (2) mit einer Widerlagerzone (38) versehen ist, die der Abzugsdurchgangsöffnung (36) axial gegenüberliegt,
wobei die Abzugseinrichtung (35) zum Einleiten axial orientierter Abzugskräfte in die jeweilige Leitschaufel (3) mittels eines Abzugswerkzeugs (39) ausgebildet ist, welches mit einem Außengewinde (40) versehen ist und welches in die Abzugsdurchgangsöffnung (36) einsetzbar ist und axial gegen die Widerlagerzone (38) anpressbar, um die jeweilige Leitschaufel (3) vom Leitschaufelträger (2) abzuziehen.

2. Leitschaufel-Anordnung nach Anspruch 1,
- wobei die Abzugseinrichtung (35) zum Einleiten der Abzugskraft im Bereich der Befestigung und/oder parallel und/oder koaxial zur Steckrichtung der Befestigung angeordnet und/oder ausgebildet ist.

3. Leitschaufel-Anordnung nach Anspruch 1 oder 2,
- wobei die Abzugsdurchgangsöffnung (36) und das Innengewinde (37) an der jeweiligen Leitschaufel (3) ausgebildet sind, oder
- wobei die Abzugsdurchgangsöffnung (36) und das Innengewinde (37) an einem Abzugsstift (23) ausgebildet sind, der bezüglich der jeweiligen Leitschaufel (3) und des Leitschaufelträgers (2) ein separates Bauteil ist.

4. Leitschaufel-Anordnung nach Anspruch 3 wobei die Abzugsdadurchgangsöffnung (36) und das Innengewinde (37) an einem Abzugsstipt (23) ausgebildet sind der bezüglich der jeweiligen Leitschaufel (3) und des Leitschaufelträgers (2) ein separates Bauteil ist, umfassend wenigstens eines der folgenden Merkmale:
- der Abzugsstift (23) ist drehfest an der jeweiligen Leitschaufel (3) angebracht;
- die Leitschaufel (3) ist mit einer sich axial erstreckenden Vertiefung (24) versehen, in die der Abzugsstift (23) eingesetzt ist;
- der Abzugsstift (23) ist mit zwei Außenflächen (23) versehen, die sich parallel zueinander erstrecken;
- der Abzugsstift (23) liegt an der jeweiligen Leitschaufel (3) an einer der Widerlagerzone (38) gegenüberliegenden Abstützzone (43) der Leitschaufel (3) an;
- der Abzugsstift (23) ist mit wenigstens einer Stufe (53) versehen, die an der Abstützkontur (43) anliegt;
- der Abzugsstift (23) ist in eine Stiftaufnahme (25) eingesetzt, die am Leitschaufelträger (2) ausgebildet ist;
- die Widerlagerzone (38) ist an einem axialen Ende der Stiftaufnahme (25) ausgebildet.

5. Leitschaufel-Anordnung nach Anspruch 1 oder irgendeinem der vorausgehenden Ansprüche, umfassend die folgenden Merkmale:
- jede Leitschaufel (3) weist eine Plattform (6) auf, umfassend einen ersten Riegelabschnitt (8) und axial dazu beabstandet einen zweiten Riegelabschnitt (9);
- der Leitschaufelträger (2) weist einen ersten Tragabschnitt (12) und axial beabstandet dazu einen zweiten Tragabschnitt (13) auf;
- jeder Riegelabschnitt (8, 9) und der jeweilige Tragabschnitt (12, 13) sind so ausgestaltet, dass sie eine axial steckbare und radial formschlüssige Befestigung zwischen dem Leitschaufelträger (2) und der jeweiligen Leitschaufel (3) bereitstellen;
- zumindest ein Sicherungselement (14) ist am Leitschaufelträger (2) befestigt und so ausgestaltet, dass es eine axiale Fixierung zumindest einer der Leitschaufeln bereitstellt;
- die Tragabschnitte (12, 13) und die Riegelabschnitte (8, 9) erstrecken sich in Umfangsrichtung;
- der erste Riegelabschnitt (8) und der zweite Riegelabschnitt (9) sind mit radialem Abstand zueinander angeordnet;
- der erste Tragabschnitt (12) und der zweite Tragabschnitt (13) sind mit radialem Abstand zueinander angeordnet.

6. Leitschaufel-Anordnung nach Anspruch 5, umfassend die folgenden Merkmale:
- der erste Tragabschnitt (12) weist einen Innenkragen (15) auf, der radial nach innen absteht und sich in Umfangsrichtung erstreckt;
- der Innenkragen (15) ist mit einer Innenzunge (16) versehen, die sich axial und umfangsmäßig erstreckt;
- der erste Riegelabschnitt (8) weist eine Innennut (17) auf, die axial offen ist und sich umfangsmäßig erstreckt;
- Innenzunge (16) und Innennut (17) sind so ausgestaltet, dass sie zwischen dem Leitschaufelträger (2) und der jeweiligen Leitschaufel (3) eine erste Nut-Feder-Verbindung (18) bereitstellen;
- der zweite Riegelabschnitt (9) weist einen Außenkragen (19) auf, der radial nach außen absteht und sich in Umfangsrichtung erstreckt;
- der Außenkragen (19) ist mit einer Außenzunge (20) versehen, die sich axial und umfangsmäßig erstreckt;
- der zweite Tragabschnitt (13) weist eine Außennut (21) auf, die axial offen ist und sich umfangsmäßig erstreckt;
- Außenzunge (20) und Außennut (21) sind so ausgestaltet, dass sie zwischen dem Leitschaufelträger (2) und der jeweiligen Leitschaufel (3) eine zweite Nut-Feder-Verbindung (22) bereitstellen.

7. Leitschaufel-Anordnung nach Anspruch 6,
wobei die Abzugsdurchgangsöffnung (36) oder der Abzugsstift (23) in oder am zweiten Riegelabschnitt (9) oder in oder am Außenkragen (19) angeordnet ist.

8. Leitschaufel-Anordnung nach irgendeinem der Ansprüche 5-7 umfassend die folgenden Merkmale:
- jede Plattform (6) oder zumindest eine der Plattformen (6) weist einen Hohlraum (27) auf, der radial nach innen durch eine Basis (28) begrenzt ist und axial sowie umfangsmäßig durch Wände (29) begrenzt ist, die radial nach außen von der Basis (28) abstehen;
- der Leitschaufelträger (2) weist einen gemeinsamen Sammelkanal (31) auf, der sich umfangsmäßig erstreckt;
- das Gehäuse (5) weist zumindest einen Kühlgasversorgungskanal (32) auf, der mit dem gemeinsamen Sammelkanal (31) fluidisch verbunden ist,
- der Leitschaufelträger (2) weist mehrere Verbindungsöffnungen (34) auf, die jeweils den gemeinsamen Sammelkanal (31) mit einem der Hohlräume (27) fluidisch verbindet.

9. Leitschaufel-Anordnung nach Anspruch 8,
- wobei eine der Wände (29), die den Hohlraum (27) axial begrenzt, mit dem ersten Riegelabschnitt (8) ausgestattet ist, und
- wobei die andere Wand (29), die den Hohlraum (27) axial begrenzt, mit dem zweiten Riegelabschnitt (9) ausgestattet ist, und/oder
- wobei jede Leitschaufel (3) ein Strömungsprofil (7) aufweist, das radial nach innen von der Basis (28) absteht, und
- wobei jedes Strömungsprofil (7) einen Kühlgaspfad (30) enthält, der durch die Basis (28) mit dem Hohlraum (27) fluidisch verbunden ist.

10. Strömungsmaschine, insbesondere Gasturbine, umfassend zumindest eine Reihe aus Leitschaufeln (3), die mit der Leitschaufel-Anordnung (1) nach irgendeinem der Ansprüche 1 bis 9 ausgestattet ist.

## Claims

1. Guide vane arrangement of a turbomachine (4), in particular of a gas turbine, comprising:
- at least one guide vane carrier (2) which can be fastened to a casing (5) of a turbomachine (4),
- a plurality of guide vanes (3) which are fastened to the guide vane carrier (2) and are arranged next to one another in the circumferential direction,
- the fastening between the guide vane carrier (2) and the respective guide vane (3) being configured for plugging axially, **characterized in that**
- at least one of the guide vanes (3) is provided with a pull-off device (35) which has at least one axially extending pull-off through orifice (36),
- the respective pull-off through orifice (36) being provided with an internal thread (37),
- the guide vane carrier (2) being provided with an abutment zone (38) which lies axially opposite the pull-off through orifice (36),
- the pull-off device (35) for introducing axially oriented pull-off forces into the respective guide vane (3) being formed by means of a pull-off tool (39) which is provided with an external thread (40) and which can be inserted into the pull-off through orifice (36) and can be pressed axially against the abutment zone (38) in order to pull off the respective guide vane (3) from the guide vane carrier (2).

2. Guide vane arrangement according to Claim 1,
- the pull-off device (35) for introducing the pull-off force being arranged and/or formed in the region of the fastening and/or parallel to and/or coaxially to the plugging direction of the fastening.

3. Guide vane arrangement according to Claim 1 or 2,
- the pull-off through orifice (36) and the internal thread (37) being formed on the respective guide vane (3), or
- the pull-off through orifice (36) and the internal thread (37) being formed on a pull-off pin (23) which is a separate component in relation to the respective guide vane (3) and to the guide vane carrier (2).

4. Guide vane arrangement according to Claim 3, the pull-off through orifice (36) and the internal thread (37) being formed on a pull-off pin (23) which is a separate component in relation to the respective guide vane (3) and to the guide vane carrier (2), comprising at least one of the following features:
- the pull-off pin (23) is attached fixedly in terms of rotation to the respective guide vane (3);
- the guide vane (3) is provided with an axially extending depression (24) into which the pull-off pin (23) is inserted;
- the pull-off pin (23) is provided with two outer faces (23) which extend parallel to one another;
- the pull-off pin (23) bears on the respective guide vane (3) against a supporting zone (43), lying opposite the abutment zone (38), of the guide vane (3);
- the pull-off pin (23) is provided with at least one step (53) which bears against the supporting contour (43);
- the pull-off pin (23) is inserted into a pin receptacle (25) which is formed on the guide vane carrier (2);
- the abutment zone (38) is formed at one axial end of the pin receptacle (25).

5. Guide vane arrangement according to Claim 1 or any one of the preceding claims, comprising the following features:
- each guide vane (3) has a platform (6), comprising a first locking portion (8), and, spaced apart axially from this, a second locking portion (9);
- the guide vane carrier (2) has a first carrying portion (12), and, spaced apart axially from this, a second carrying portion (13);
- each locking portion (8, 9) and the respective carrying portion (12, 13) are designed such that they provide an axially pluggable and a radially positive fastening between the guide vane carrier (2) and the respective guide vane (3);
- at least one securing element (14) is fastened to the guide vane carrier (2) and is designed such that it provides an axial fixing of at least one of the guide vanes (3);
- the carrying portions (12, 13) and the locking portions (8, 9) extend in the circumferential direction;
- the first locking portion (8) and the second locking portion (9) are arranged at a mutual radial spacing;
- the first carrying portion (12) and the second carrying portion (13) are arranged at a mutual radial spacing.

6. Guide vane arrangement according to Claim 5, comprising the following features:
- the first carrying portion (12) has an inner collar (15) which projects radially inward and which extends in the circumferential direction;
- the inner collar (15) is provided with an inner tongue (16) which extends axially and circumferentially;
- the first locking portion (8) has an inner groove (17) which is axially open and which extends circumferentially;
- the inner tongue (16) and inner groove (17) are configured such that they provide a first tongue-and-groove connection (18) between the guide vane carrier (2) and the respective guide vane (3);
- the second locking portion (9) has an outer collar (19) which projects radially outward and which extends in the circumferential direction;
- the outer collar (19) is provided with an outer tongue (20) which extends axially and circumferentially;
- the second carrying portion (13) has an outer groove (21) which is axially open and which extends circumferentially;
- the outer tongue (20) and outer groove (21) are configured such that they provide a second tongue-and-groove connection (22) between the guide vane carrier (2) and the respective guide vane (3).

7. Guide vane arrangement according to Claim 6, the pull-off through orifice (36) or the pull-off pin (23) being arranged in or on the second locking portion (9) or in or on the outer collar (19).

8. Guide vane arrangement according to any one of Claims 5 to 7, comprising the following features:
- each platform (6) or at least one of the platforms (6) has a cavity (27) which is delimited radially inward by a base (28) and which is delimited axially and circumferentially by walls (29) which project radially outward from the base (28);
- the guide vane carrier (2) has a common collecting duct (31) which extends circumferentially;
- the casing (5) has at least one cooling-gas supply duct (32) which is connected fluidically to the common collecting duct (31);
- the guide vane carrier (2) has a plurality of connecting orifices (34) which in each case connect the common collecting duct (31) fluidically to one of the cavities (27).

9. Guide vane arrangement according to Claim 8,
- one of the walls (29), which axially delimits the cavity (27), being equipped with the first locking portion (8), and
- the other wall (29), which axially delimits the cavity (27), being equipped with the second locking portion (9), and/or
- each guide vane (3) having a flow profile (7) which projects radially inward from the base (28), and
- each flow profile (7) containing a cooling-gas path (30) which is connected fluidically to the cavity (27) by means of the base (28).

10. Turbomachine, in particular a gas turbine, comprising at least one row of guide vanes (3), which is equipped with the guide vane arrangement (1) according to any one of Claims 1 to 9.

## Revendications

1. Système d'aubes directrices d'une turbomachine (4), notamment d'une turbine à gaz, comprenant :
- au moins un support d'aube conductrice (2) pouvant être fixé à un carter (5) d'une turbomachine (4) ;
- plusieurs aubes directrices (3) fixées au support d'aube conductrice (2) et disposées côte à côte dans la direction périphérique ;
- la fixation prévue entre le support d'aube conductrice (2) et l'aube directrice (3) respective étant configurée pour permettre un enfichage axial ;
**caractérisé en ce que** :
au moins une des aubes directrices (3) est pourvue d'un dispositif de retrait (35) qui comporte au moins une ouverture traversante de retrait (36) s'étendant dans le plan axial ;
l'ouverture traversante de retrait (36) respective étant pourvue d'un filetage intérieur (37) ;
le support d'aube conductrice (2) étant pourvu d'une zone de contre-palier (38) opposée dans le plan axial à l'ouverture traversante de retrait (36) ;
le dispositif de retrait (35) étant réalisé pour guider les forces de retrait orientées dans le plan axial dans l'aube directrice (3) respective à l'aide d'un outil de retrait (39) pourvu d'un filetage extérieur (40) et pouvant être inséré dans l'ouverture traversante de retrait (36) et comprimé dans le plan axial contre la zone de contre-palier (38) pour retirer l'aube directrice (3) respective hors du support d'aube conductrice (2).

2. Système d'aubes directrices selon la revendication 1, le dispositif de retrait (35) étant disposé et/ou réalisé pour guider la force de retrait dans la région de la fixation et/ou parallèlement et/ou coaxialement à la direction d'enfichage de la fixation.

3. Système d'aubes directrices selon la revendication 1 ou 2,
- l'ouverture traversante de retrait (36) et le filetage intérieur (37) étant réalisés au niveau de l'aube directrice (3) respective ; ou
- l'ouverture traversante de retrait (36) et le filetage intérieur (37) étant réalisés au niveau d'une tige de retrait (23) prenant la forme d'un composant séparé par rapport à l'aube directrice (3) respective et au support d'aube conductrice (2).

4. Système d'aubes directrices selon la revendication 3, l'ouverture traversante de retrait (36) et le filetage intérieur (37) étant réalisés au niveau d'une tige de retrait (23), ladite tige formant un composant séparé par rapport à l'aube directrice (3) respective et au support d'aube conductrice (2), comprenant au moins une des caractéristiques suivantes :
- la tige de retrait (23) est disposée fixement sans rotation au niveau de l'aube directrice (3) respective ;
- l'aube directrice (3) est pourvue d'un renfoncement (24) s'étendant dans le plan axial dans lequel est insérée la tige de retrait (23) ;
- la tige de retrait (23) est pourvue de deux surfaces extérieures (23) s'étendant parallèlement l'une par rapport à l'autre ;
- la tige de retrait (23) repose au niveau de l'aube directrice (3) respective contre une zone d'appui (43) de l'aube directrice (3) opposée à la zone de contre-palier (38) ;
- la tige de retrait (23) est pourvue d'au moins une marche (53) reposant contre un contour d'appui (43) ;
- la tige de retrait (23) est insérée dans un logement de tige (25) réalisé au niveau du support d'aube conductrice (2) ;
- la zone de contre-palier (38) est réalisée au niveau d'une extrémité axiale du logement de tige (25).

5. Système d'aubes directrices selon la revendication 1 ou n'importe laquelle des revendications précédentes, présentant les caractéristiques suivantes :
- chaque aube directrice (3) comporte une plateforme (6), comprenant une première section de pêne (8) et une deuxième section de pêne (9) espacée par rapport à elle dans le plan axial ;
- le support d'aube conductrice (2) comporte une première section portante (12) et une deuxième section portante (13) espacée par rapport à elle dans le plan axial ;
- chaque section de pêne (8, 9) et la section portante (12, 13) respective sont configurées de façon à mettre à disposition une fixation enfichable dans le plan axial et réalisée par complémentarité de formes dans le plan radial entre le support d'aube conductrice (2) et l'aube directrice (3) respective ;
- au moins un élément de fixation (14) est fixé au support d'aube conductrice (2) et configuré de façon à mettre une fixation axiale à disposition d'au moins une des aubes directrices ;
- les sections portantes (12, 13) et les sections de pêne (8, 9) s'étendent dans la direction périphérique ;
- la première section de pêne (8) et la deuxième section de pêne (9) sont disposées selon un certain écartement radial l'une par rapport à l'autre ;
- la première section portante (12) et la deuxième section portante (13) sont disposées selon un certain écartement radial l'une par rapport à l'autre.

6. Système d'aubes directrices selon la revendication 5, présentant les caractéristiques suivantes :
- la première section portante (12) comporte un collet intérieur (15) ressortant vers l'intérieur dans le plan radial et s'étendant dans la direction périphérique ;
- le collet intérieur (15) est pourvu d'une languette intérieure (16) s'étendant dans le plan axial et en suivant la périphérie ;
- la première section de pêne (8) comporte une rainure intérieure (17) ouverte dans le plan axial et s'étendant en suivant la périphérie ;
- la languette intérieure (16) et la rainure intérieure (17) sont configurées de façon à mettre à disposition une première jonction rainure-ressort (18) entre le support d'aube conductrice (2) et l'aube directrice (3) respective ;
- la deuxième section de pêne (9) comporte un collet extérieur (19) ressortant vers l'extérieur dans le plan radial et s'étendant dans la direction périphérique ;
- le collet extérieur (19) est pourvu d'une languette extérieure (20) s'étendant dans le plan axial et en suivant la périphérie ;
- la deuxième section portante (13) comporte une rainure extérieure (21) ouverte dans le plan axial et s'étendant en suivant la périphérie ;
- la languette extérieure (20) et la rainure extérieure (21) sont configurées de façon à mettre à disposition une deuxième jonction rainure-ressort (22) entre le support d'aube conductrice (2) et l'aube directrice (3) respective.

7. Système d'aubes directrices selon la revendication 6, l'ouverture traversante de retrait (36) ou la tige de retrait (23) étant disposées à l'intérieur ou au niveau de la deuxième section de pêne (9) ou à l'intérieur ou au niveau du collet extérieur (19).

8. Système d'aubes directrices selon l'une quelconque des revendications 3 à 7, présentant les caractéristiques suivantes :
- chaque plateforme (6) ou au moins une des plateformes (6) comporte un espace creux (27) délimité dans le plan radial vers l'intérieur par une base (28) et dans le plan axial ainsi qu'en suivant la périphérie par les parois (29) ressortant vers l'extérieur hors de la base (28) dans le plan radial ;
- le support d'aube conductrice (2) comporte un canal de collecte (31) commun s'étendant en suivant la périphérie ;
- le carter (5) comporte au moins un canal d'alimentation en gaz réfrigérant (32) relié fluidiquement au canal de collecte (31) commun ;
- le support d'aube conductrice (2) comporte plusieurs ouvertures de liaison (34) reliant respectivement fluidiquement le canal de collecte (31) commun à un des espaces creux (27).

9. Système d'aubes directrices selon la revendication 8,
- une des parois (29) délimitant l'espace creux (27) dans le plan axial étant équipée de la première section de pêne (8) ; et
- l'autre paroi (29) délimitant l'espace creux (27) dans le plan axial étant équipée de la deuxième section de pêne (9) ; et
- chaque aube directrice (3) comportant un profilé d'écoulement (7) saillant vers l'intérieur hors de la base (28) dans le plan radial ; et
- chaque profilé d'écoulement (7) contenant une voie d'écoulement de gaz réfrigérant (30) reliée fluidiquement à l'espace creux (27) en traversant la base (28).

10. Turbomachine, notamment turbine à gaz, comprenant au moins une rangée d'aubes directrices (3), équipée du système d'aubes directrices (1) selon l'une quelconque des revendications 1 à 9.
